# EUROPÄISCHE PATENTSCHRIFT

(11) **EP 2 774 882 B1**
(45) Veröffentlichungstag und Bekanntmachung des Hinweises auf die Patenterteilung: **08.04.2020**
(21) Anmeldenummer: 14000544.8
(22) Anmeldetag: 15.02.2014
(51) Int. Cl.: B65H 3/08, B65H 3/32, B65H 5/12

(54) **Vorrichtung zur Entnahme von Zuschnitten aus einem Zuschnittmagazin**
Device for withdrawing blanks from a blank container
Dispositif de prélèvement de découpes dans un magasin à découpes

(30) Priorität: 06.03.2013 DE 102013003758
(43) Veröffentlichungstag der Anmeldung: 10.09.2014
(73) Patentinhaber: Focke & Co. (GmbH & Co. KG), 27283 Verden (DE)
(72) Erfinder: Roesler, Burkard, 27337 Blender (DE)
(74) Vertreter: Ellberg, Nils

(56) Entgegenhaltungen:
- EP-A2- 1 167 008
- DE-A1- 3 823 705
- GB-A- 1 417 838

## Beschreibung

Die Erfindung betrifft eine Vorrichtung für die Entnahme von Zuschnitten gemäß Oberbegriff des Anspruchs 1.

Die Überführung von insbesondere aus dünnem Karton bestehenden Zuschnitten aus einem Zuschnittmagazin an Verpackungsmaschinen ist wegen deren Leistungsfähigkeit eine besondere technische Aufgabe. Die Zuschnitte werden üblicherweise an der Unterseite des Magazins durch drehbare Organe, insbesondere durch eine Förderrolle bzw. ein Abrollsegment entnommen und an Abförderorgane einer anschließenden Zuschnittbahn übergeben. Das Entnahmeorgan - Förderrolle, Abrollsegment - wird bei dem Entnahmevorgang drehend angetrieben und entlang einer geradlinigen Bewegungsbahn bewegt. Bekannt ist ein komplexer Kurbeltrieb für die Linearbewegung und ein Zahngetriebe für die überlagerte Drehbewegung (EP 1 167 008 A2). Insbesondere das Zahngetriebe mit Zahnstange und Zahnrad bzw. Zahnsegment ist störanfällig und Verschleiß ausgesetzt.

Der Erfindung liegt die Aufgabe zugrunde, Maßnahmen für einen leistungsfähigen, störungsfreien Antrieb des Entnahmeorgans und für eine fehlerfreie Entnahme sowie Handhabung der Zuschnitte vorzuschlagen.

Zur Lösung dieser Aufgabe ist die erfindungsgemäße Vorrichtung durch die Merkmale des Anspruchs 1 gekennzeichnet.

Weitere Besonderheiten der Erfindung sind Gegenstand von Unteransprüchen.

Ein Ausführungsbeispiel der Vorrichtung ist in den Zeichnungen dargestellt. Es zeigt:
- Fig. 1: einen Teilbereich einer Vorrichtung mit Zuschnittmagazin und anschließender Zuschnittbahn in schematischer Seitenansicht,
- Fig. 2: den Bereich des Zuschnittmagazins in einer Queransicht entsprechend Pfeil II in Fig. 1,
- Fig. 3: eine Einzelheit der Darstellung in Fig. 2 in einem Längs- bzw. Querschnitt bei leicht vergrößertem Maßstab,
- Fig. 4: eine Darstellung eines Abrollsegments in einer Schnittebene IV-IV der Fig. 2, in vergrößertem Maßstab,
- Fig. 5: die Einzelheit gemäß Fig. 4 bei einer veränderten Stellung des Abrollsegments,
- Fig. 6: die Einzelheit gemäß Fig. 4, Fig. 5 in einer Übergabestellung des Abrollsegments,
- Fig. 7: die vorgenannte Einzelheit bei nochmals veränderter Stellung des Abrollsegments - Rückkehrbewegung,
- Fig. 8: eine weitere Einzelheit, nämlich ein Lineargetriebe, in Queransicht bzw. in einer vertikalen Schnittebene VIII-VIII der Fig. 2,
- Fig. 9: das Lineargetriebe gemäß Fig. 8 in einer veränderten Arbeitsstellung,
- Fig. 10: ein weiteres Getriebe, nämlich Drehgetriebe in Seitenansicht - Schnitt-Sichtebene X-X in Fig. 2,
- Fig. 11: das Getriebe gemäß Fig. 10 in einer veränderten Stellung,
- Fig. 12: ein Diagramm der Getriebebewegungen,
- Fig. 13: eine Einzelheit des Abrollsegments in einer Darstellung analog Fig. 4,
- Fig. 14: die Einzelheit der Fig. 13 bei einer veränderten Stellung des Abrollsegments analog Fig. 6,
- Fig. 15: ein Detail XV der Fig. 13 in vergrößertem Maßstab.

Bevorzugtes Anwendungsgebiet der Vorrichtung bzw. Aggregate ist die Verpackungstechnik, nämlich die Fertigung von Packungen, insbesondere Zigarettenpackungen. Zuschnitte 10 für insbesondere (Zigaretten-)Klappschachteln bestehen üblicherweise aus dünnem Karton. Die langgestreckten, im Wesentlichen rechteckigen Zuschnitte 10 werden einem Zuschnittvorrat, vorliegend einem Magazin 11 einzeln, nacheinander entnommen und der Verarbeitung, nämlich einer Verpackungsmaschine, zugeführt. Das (aufrechte) Magazin 11 ist so ausgebildet, dass von den übereinander gestapelten Zuschnitten 10 jeweils ein unterer Zuschnitt 10 erfasst und aufgrund einer Abrollbewegung eines Entnahmeorgans aus dem Magazin 11 herausgeführt wird. Das Entnahmeorgan, eine Rolle, Walze bzw. (vorliegend) ein Abrollsegment 12 erfasst den unteren Zuschnitt 10 in einem Rand- bzw. Endbereich. Durch eine überlagerte Drehbewegung und Linearverschiebung wird der Zuschnitt 10 dem Magazin 11 entnommen und an Abförderer übergeben, vorliegend an ein Paar von Förderrollen 13 an der Eintrittsseite einer im Aufbau und in der Arbeitsweise bekannten Zuschnittbahn 14. Diese fördert die Zuschnitte 10 in den Bereich eines Faltaggregats, insbesondere eines Faltrevolvers.

Das zentrale Thema sind Aufbau und Arbeitsweise bzw. Antrieb des Entnahmeorgans, also des Abrollsegments 12. Dieses ist als Teil einer Rolle, nämlich segmentartig ausgebildet unter Bildung einer teilkreisförmigen Anlagefläche 15 für den Zuschnitt 10 während des Entnahmevorgangs. Das Abrollsegment 12 ist drehbar gelagert und wird vorliegend in Drehrichtung hin- und hergehend angetrieben bei gleichzeitiger Bewegung in Längsrichtung in einer Ebene im Wesentlichen parallel zur Ausrichtung der Zuschnitte 10 im Magazin 11. Das Abrollsegment 12 ist auf einer Achse bzw. einer (Haupt-)Welle 16 gelagert, vorliegend an einem freien Ende derselben (Fig. 3). Die Bewegungen des Abrollsegments 12 werden über diese Welle 16 bewirkt.

Die Bewegungen des Abrollsegments 12 werden durch gesonderte, während einer Bewegungsphase zusammenwirkende Getriebe erzeugt. Die hin- und hergehende Bewegung entlang einer (horizontalen) Bewegungsebene - Linearbewegung - wird durch ein erstes Getriebe, nämlich Lineargetriebe 17 gemäß Fig. 8, Fig. 9 erzeugt. Die Drehbewegung des Abrollsegments 12 (längs eines Teil- bzw. Halbkreises) wird zeitgleich durch ein Drehgetriebe 18 gemäß Fig. 10, Fig. 11 bewirkt. Beide Antriebe 17, 18 wirken bei dem vorliegenden Ausführungsbeispiel auf die Achse bzw. Welle 16 des Abrollsegments 12.

Das Lineargetriebe 17 besteht ausschließlich aus gelenkig miteinander verbundenen Hebeln, vorliegend in der Anordnung eines Parallelogrammgestells. Die Antriebsbewegung wird von einer Kurbel 19 mit auf einer Antriebswelle - Kurbelwelle 20 - angeordnetem Kurbelarm 21 und einem von diesem hin- und hergehend bewegten Pleuel 22 erzeugt. Die Kurbel 19 wird vorzugsweise ständig in einer (Dreh-)Richtung (Pfeil) angetrieben. Der als Hebel ausgebildete Pleuel 22 ist einerseits gelenkig mit dem Kurbelarm 21 und andererseits gelenkig mit einem Hebel - Antriebshebel 23 - des Lineargetriebes 17 schwenkbar verbunden. In Fig. 8 und Fig. 9 sind die jeweiligen Endstellungen der Kurbel 19 und damit des Pleuels 22 gezeigt.

Das Lineargetriebe 17 besteht in der Hauptsache aus zwei parallelen Hebeln, nämlich dem Antriebshebel 23 und einem parallel hierzu ausgerichteten Lenkhebel 24. Beide sind drehbar, also über Drehlager 25, 26 mit dem Abrollsegment 12 bzw. Tragorganen -Tragsteg - desselben verbunden. Gegenüberliegende Enden der Hebel 23, 24 sind mit einer Hebeleinheit zur Übertragung von Ausgleichsbewegungen verbunden. Es handelt sich dabei um jedem Hebel 23, 24 zugeordnete, ortsfest drehbar gelagerte zweiarmige Zwischenhebel 27, 28, die hier als Winkelhebel ausgebildet sind mit Schenkeln 29, 30. Den Parallelhebeln 23, 24 zugeordnete Schenkel 29 sind über Drehlager 31, 32 mit den Hebeln 23, 24 verbunden. Die (anderen) Schenkel 30 der Zwischenhebel 27, 28 sind über ein Verbindungsglied 33 gelenkig miteinander verbunden. Die Zwischenhebel 27, 28 sind im Bereich von Drehlagern 34, 35 ortsfest, schwenkbar gelagert.

Die Parallelstellung der Hebel 23, 24 ist durch entsprechende Stellung der Drehlager 25, 26 einerseits und der Drehlager 31, 32 andererseits gewährleistet. Auf den Antriebshebel 23 wird die hin- und hergehende Bewegung des Pleuels 22 übertragen, mit der Folge, dass das Abrollsegment 12 entlang einer (horizontalen) Bewegungsebene 36 zwischen den in Fig. 8 und Fig. 9 in gestrichelten Linien dargestellten Endpositionen hin- und herbewegt wird. Das Verbindungsorgan für die Drehlager 25, 26 ist in Fig. 8 und Fig. 9 vereinfacht als Steg bzw. Lasche dargestellt. Das Lineargetriebe 17 besteht demnach ausschließlich aus über Drehgelenke, also verschleißarm, miteinander verbundenen Hebeln.

Das Drehgetriebe 18 ist separat, nämlich in einer versetzt zum Lineargetriebe 17 liegenden Getriebeebene positioniert. Die Besonderheit des Drehgetriebes 18 besteht darin, dass die (Teil-)Drehung des Abrollsegments 12 ausschließlich durch gelenkig bzw. über Drehlager miteinander verbundene Hebel bewirkt wird, also mit präzisen Bewegungen.

Während der geradlinigen Bewegung des Abrollsegments 12 aus einer Endstellung in die andere wird zeitgleich die Drehung durchgeführt, vorliegend über einen Drehbereich von (etwa) 180°. In Fig. 10 ist links gestrichelt eine Aufnahmestellung des Abrollsegments 12 und rechts eine Übergabestellung gezeigt. Die Drehbewegung wird ohne zusätzlichen, gesonderten Antrieb bewirkt, ausschließlich durch die hin- und hergehende Linearbewegung des Abrollsegments 12.

Die Drehbewegung selbst wird durch (vorliegend) zwei Hebel, nämlich Drehhebel 37, 38 übertragen. Diese sind über Gelenke 39, 40 mit dem Abrollsegment 12 verbunden, hier mit einem Übertragungsorgan für die Drehbewegungen auf das Abrollsegment 12. Es handelt sich dabei um Übertragungshebel 41, 42, die in fixierter Relativstellung so angeordnet sind, dass Schub- und Zugbewegungen der Drehhebel 37, 38 in Drehbewegungen des Abrollsegments 12 umgesetzt werden. Konkret sind die Übertragungshebel 41, 42 als zusammenhängender Doppelhebel unverdrehbar auf der als Hohlwelle ausgebildeten Welle 16 für die Bewegung des Abrollsegments 12 angeordnet (Fig. 2, Fig. 3). Die Gelenke 39, 40 der Drehhebel 37, 38 sind jeweils an Endbereichen der Übertragungshebel 41, 42 angeordnet, wobei vorliegend mit Rücksicht auf eine optimale Übertragung der Kräfte die Hebel 41, 42 unterschiedliche Längen aufweisen.

Die freien Enden der Drehhebel 37, 38 sind mit einem ortsfest gelagerten, schwenkbaren Tragorgan verbunden, nämlich mit einem Traghebel 43. Dieser ist außerhalb der Bewegungsbahn des Abrollsegments 12 (oberhalb) ortsfest, jedoch schwenkbar - Schwenklager 44 - als (einarmiger) Hebel gelagert, und zwar in der Ausführung als Winkelhebel mit einem abgeknickten Verbindungsschenkel 45, an dem die Drehhebel 37, 38 mit Abstand voneinander über Gelenke 46, 47 schwenkbar gelagert sind. Die funktional bedingte Relativstellung der Drehhebel 37, 38 ist so gewählt, dass diese eine sich während eines Bewegungstaktes veränderte kreuzende Stellung einnehmen. Durch die Drehhebel 37, 38 werden bei der linearen Verstellung des Abrollsegments 12 unter Veränderung der Winkelstellung des Traghebels 43 einerseits Druck- bzw. Schubkräfte und andererseits Zugkräfte auf die zugeordneten Übertragungshebel 41, 42 übertragen. Bei der Bewegung aus der Ausgangsstellung (Fig. 10) in die Endstellung (Fig. 11) werden durch den Drehhebel 37 Zugkräfte auf das Abrollsegment 12 bzw. den Übertragungshebel 41 und Druckkräfte durch den Drehhebel 38 übertragen. Die Drehbewegung wird so durch gegensinnig zusammenwirkende Zug- und Druckorgane bewirkt. Bei der Rückkehr des Abrollsegments 12 aus der Stellung gemäß Fig. 11 in die gemäß Fig. 10 werden die Drehhebel 37, 38 in umgekehrtem Sinne mit Zugkraft und Druckkraft beaufschlagt.

Linearbewegung und Drehbewegung des Abrollsegments 12 finden zeitgleich während eines Drehtaktes statt. Die Organe des Drehgetriebes 18 sind so bemessen und angeordnet, dass, wie in Fig. 12 gezeigt, eine lineare Abhängigkeit zwischen der (gleichförmigen) geradlinigen Bewegung und der (ebenfalls gleichförmigen) Drehbewegung gegeben ist.

Die Ausbildung des - annähernd halbkreisförmigen - Abrollsegments 12 ist für die fehlerfreie Funktion von Bedeutung. Die auf einer insbesondere horizontalen Unterlage des Magazins 11 ruhenden Zuschnitte 10 werden an einem Rand- bzw. Endbereich - bei langgestreckten Zuschnitten - durch das Abrollsegment 12 in der Übernahmestellung (Fig. 4) erfasst und infolge Drehbewegung des Abrollsegments 12 aus dem Magazin 11 herausgezogen (Fig. 5). Dabei wandert das Abrollsegment 12 an der Unterseite des Magazins 11 entlang bis in eine Endstellung bzw. Übergabestellung gemäß Fig. 6, Fig. 7.

Der Zuschnitt 10 wird an der freien Unterseite durch mindestens ein Saugorgan am Umfang des Abrollsegments 12 erfasst. Vorliegend dient ein Sauger aus elastischem Werkstoff - Weichsauger 48 - zum Erfassen des Zuschnitts mittels Unterdruck (Ansaugen). Der Weichsauger 48 ist so positioniert, dass der untere Zuschnitt 10 unmittelbar durch den Weichsauger 48 erfasst werden kann.

Durch die Linear- und Drehbewegung des Abrollsegments 12 wird der Zuschnitt 10 mitgenommen und legt sich dabei an die kreisbogenförmige Anlagefläche 15 des Segments 12. Die Bewegung erfolgt entlang einer teilkreisförmigen Außenführung 49, die das Abrollsegment 12 bei der Drehbewegung mit geringem Abstand umschließt. In der Übergabestellung (Fig. 6, Fig. 7) wird der Zuschnitt im Bereich der Förderrollen 13 auf einer plattenförmigen Unterlage 50 abgelegt unter Freigabe durch den Weichsauger 48 (dieser wird entlüftet). Der freiliegende vordere Bereich des Zuschnitts 10 kann nun durch die Förderrollen 13 erfasst und mitgenommen werden bis zur völligen Freigabe durch das Abrollsegment 12. Dieses kehrt sodann in die Ausgangsstellung zur Übernahme eines Zuschnitts 10 zurück (Fig. 7).

Der Weichsauger 48 wird bei der Ablage bzw. Übergabe des Zuschnitts 10 von diesem abgehoben (Fig. 6). Der Weichsauger 48 ist in Radialrichtung bewegbar am Abrollsegment 12 angebracht, vorliegend an einem (zweiarmigen) Traghebel 51. Dieser ist schwenkbar - Drehlager 52 - am Abrollsegment 12 gelagert. In der Endstellung (Fig. 6) wird der Traghebel 51 verschwenkt - hier im Gegenuhrzeigersinn. Dadurch wird der Weichsauger 48 aus der Haltestellung zurückgezogen.

Nach dem Lösen des Weichsaugers 48 vom Zuschnitt 10 wird weiterhin eine (saugende) Haltekraft auf den Zuschnitt 10 durch das Abrollsegment 12 übertragen. Zu diesem Zweck ist ein weiteres, in Bewegungsrichtung nachfolgendes Saugorgan vorgesehen, nämlich eine (erweiterte) Saugbohrung im Bereich eines harten, insbesondere metallischen Kopfes 53. Dieser bildet mit der Saugbohrung einen Hartsauger 54. Der Kopf 53 des Hartsaugers 54 weist eine kreisflächenförmige Kontur auf und dient als Anlagefläche für den Zuschnitt 10. Am Ende eines Drehtaktes des Abrollsegments 12 wird auch der Hartsauger 54 entlüftet, sodass der Zuschnitt 10 vollständig freikommt.

In der Endphase der Übergabe des Zuschnitts 10 liegt dieser mit einem - in Förderrichtung rückwärtigen Abschnitt - an einem Anschlag 55 gleitend an. Dieser ist mit einem höheren Reibungswiderstand ausgebildet und weist eine Gleitnase 56 aus gehärtetem Material auf. An dieser gleitet ein Endabschnitt des Zuschnitts 10 während des Abtransports durch die Förderrollen 13 entlang, und zwar ohne Kontakt mit dem Weichsauger 48 (Fig. 7).

Die vorgenannten Organe, nämlich der Traghebel 51 und die Saugorgane 48, 54 sind am Umfang des Abrollsegments 12 positioniert, bei der vorliegenden Ausführung im Bereich einer ringsherum laufenden Vertiefung bzw. Nut 57 zwischen seitlichen Segmentscheiben.

Eine Besonderheit ist die Versorgung der Saugorgane 48, 54 mit Luft bzw. Saugluft. Diese wird über die als Hohlwelle ausgebildete Welle 16 zugeführt, die mit einem Ende unverdrehbar an dem Abrollsegment 12 angebracht ist (Fig. 3). Am gegenüberliegenden Ende schließt eine Luftkupplung 58 an das Ende der Hohlwelle 16 an. Über eine Saugleitung 59 wird Unterdruck erzeugt, zum Beispiel durch Verbindung mit einer zentralen Lufteinheit der Maschine.

Die Hohlwelle 16 bzw. eine Fortsetzung derselben führt in den (mittleren) Bereich des Abrollsegments 12, und zwar als ringförmiger Luftkanal 60. Der Ringbereich außerhalb des Luftkanals 60 (in Umfangrichtung) ist durch ein im Querschnitt teilkreisförmiges Absperrorgan 61 verschlossen. Dieses ist als feststehendes Organ gelagert. Das Abrollsegment 12 bzw. ein im Wesentlichen radial gerichteter Tragarm 62 ist um das Absperrorgan 16 drehbar (Fig. 4 bis Fig. 7). Der Luftkanal 60 befindet sich in vorgegebener Relativstellung und ist durch das (feststehende) Absperrorgan 61 begrenzt.

Für die Versorgung der Saugorgane 48, 54 sind im Abrollsegment 12 (Tragarm 62) Luftbohrungen 63, 64 gebildet, die mit Abstand voneinander zum Luftkanal 60 bzw. Absperrorgan 61 führen. Schlauchförmige Luftleitungen 65, 66 schließen an die Luftbohrungen 63, 64 außerhalb des Tragarms 62 an und führen zu den zugeordneten Saugorganen - Weichsauger 48 und Hartsauger 54 - im Bereich des Traghebels 51 und des Kopfes 53 als Bohrungen. Die Mündungen der Luftbohrungen 63, 64 werden je nach Stellung des Abrollsegments 12 freigegeben oder verschlossen. Bei der Ausgangsstellung zur Übernahme eines Zuschnitts 10 ist die Luftbohrung 63 durch das Absperrorgan 61 verschlossen (Fig. 4). Saugluft kann hingegen über die Luftbohrung 64 und die Luftleitung 66 an den Weichsauger 48 geführt werden. Bei der nachfolgenden Drehbewegung des Abrollsegments 12 sind beide Luftkanäle 63, 65; 64, 66 an die Unterdruckquelle angeschlossen (Fig. 5). Der Zuschnitt 10 wird demnach durch beide Saugorgane 48, 54 gehalten. In der anschließenden Übergabestellung (Fig. 6) ist die Luftzufuhr zum Weichsauger 48 verschlossen, und zwar durch entsprechende Relativstellung der Luftbohrung 64 in Bezug auf das Absperrorgan 61. Hingegen ist aufgrund der versetzten Anordnung die Luftbohrung 63 weiterhin mit der Unterdruckquelle verbunden, sodass der Hartsauger 54 als Halteorgan am Zuschnitt 10 wirksam ist.

Eine weitere Besonderheit liegt darin, dass dem Magazin 11 eine Trageinheit an der unteren, offenen Seite zugeordnet ist. Diese besteht aus einer durchgehenden Stützplatte mit einer Ausnehmung im Arbeitsbereich des Abrollsegments 12. Vorliegend sind zwei mit Abstand voneinander angeordnete Stützplatten 67, 68 vorgesehen, die mit dem Abrollsegment 12 in der Ebene unterhalb des Magazins 11 hin- und herbewegbar sind, und zwar ohne Veränderung der Relativstellung zum Abrollsegment 12. Die Stützplatten 67, 68 sind auf einem gemeinsamen Träger angeordnet, der mit dem Abrollsegment 12 linear bewegbar ist, vorliegend auf einem annähernd dreieck- bzw. trapezförmigen Tragstück 69, in dem auch die Welle 16 bzw. Hohlwelle (drehbar) gelagert ist (Fig. 3). Das Tragstück 69 ist das in Fig. 8, Fig. 9 gezeigte Verbindungsstück für die Parallelogrammhebel 23, 24. Auch die Außenführung 49 ist mit dieser insgesamt bewegbaren, zusammenhängenden Einheit verbunden, nämlich mit der Unterseite der Stützplatte 67.

Die Entnahme des jeweils unteren Zuschnitts 10 aus dem Magazin 11 wird durch zusätzliche Hilfsmittel gesichert bzw. erleichtert, und zwar durch Luftdüsen 70 und 71 im Bereich einer Magazinwand benachbart zum Bereich der Ersterfassung eines Zuschnitts 10 (Fig. 4). Je zwei Luftdüsen 71 sind seitlich angeordnet, im Wesentlichen mit horizontaler Richtung eines Luftstroms, sodass an beiden Seiten der Zuschnitt 10 im Endbereich von dem darüber liegenden Zuschnittstapel gelöst wird. Dieser Effekt wird durch mindestens eine weitere Luftdüse 70, vorzugsweise im mittleren Endbereich des Zuschnitts 10, unterstützt. Diese Luftdüse 70 ist schräg nach unten gerichtet, sodass der Luftstrom auf die Oberseite des sich lösenden Zuschnitts 10 gelangt.

In Fig. 13 bis 15 ist eine Besonderheit dargestellt, nämlich die Betätigung des Traghebels 51 im Sinne einer Schwenkbewegung um das Drehlager 52 zum Verstellen des Weichsaugers 48. Zum Abheben desselben wird der Traghebel 51 im Gegenuhrzeigersinn um das Drehlager 52 verschwenkt, und zwar durch Druckübertragung auf einen freien Endbereich des Traghebels 51 durch ein Betätigungsorgan, nämlich durch einen Druckhebel 72. Dieser ist am Abrollsegment 12 gelagert und mit diesem bewegbar, insbesondere drehbar. Die im Wesentlichen radial gerichtete Bewegung des Druckhebels 72 zur Übertragung von Stellbewegungen auf den Traghebel 51 wird dadurch bewirkt, dass der dreh- bzw. schwenkbare Druckhebel 72 in (annähernd) radialer Richtung verstellt wird. Zu diesem Zweck ist der Druckhebel 72 mittels Exzenter 73 am Abrollsegment 12 bzw. am Tragarm 62 - mit axialem Versatzgelagert. Der Exzenter 73 ist ein Drehlager für den Druckhebel 72 mit einem Versatz 74 zur Achse des Abrollsegments 12 bzw. zur Achse der Welle 16. Durch den Exzenter 73 bzw. den Versatz 74 wird demnach selbsttätig eine exakte Bewegung des Druckhebels 72 zur Verstellung des Traghebels 51 in der einen oder anderen Richtung bewirkt, sodass der Weichsauger 48 stets die dem Arbeitsablauf entsprechende korrekte Stellung erhält.

Die beschriebene Vorrichtung ist auch - bei analoger Anordnung - entsprechend EP 1 167 008 für zweibahnige Arbeitsprozesse einsetzbar.

## Patentansprüche

1. Vorrichtung für die Entnahme von flächigen Zuschnitten (10), insbesondere Packungszuschnitten aus dünnem Karton, aus einem Vorrat übereinanderliegender Zuschnitte, nämlich einem Zuschnittmagazin (11), vorzugsweise im Zusammenhang mit der Herstellung von Zigarettenpackungen, wobei ein jeweils unterer Zuschnitt (10) durch ein drehbares Entnahmeorgan, nämlich ein Abrollsegment (12) mittels Saugluft durch Sauger (48, 54) erfassbar und in einer Übergabestation ablegbar ist, insbesondere unter Mitnahme durch Förderorgane (13) einer anschließenden Zuschnittbahn (14), wobei das Abrollsegment (12) für den Entnahmevorgang durch ein erstes Getriebe, nämlich ein Lineargetriebe (17) entlang einer geradlinigen Bewegungsbahn verfahrbar und zeitgleich durch ein zweites Getriebe, nämlich ein Drehgetriebe (18) mindestens längs eines Teilkreises drehbar ist, **dadurch gekennzeichnet, dass** das Drehgetriebe (18) ausschließlich aus schwenkbaren Hebeln (37, 38, 43) besteht, die aufgrund wechselseitiger Verknüpfung infolge der linearen Bewegung einer Drehachse bzw. einer Welle (16) des Abrollsegment (12) zwangsweise die Drehbewegung des Abrollsegments (12) bewirken.

2. Vorrichtung nach Anspruch 1, **dadurch gekennzeichnet, dass** das Drehgetriebe (18) für den ausschließlichen Drehantrieb des Abrollsegments (12) mindestens zwei Schub- und Zughebel, nämlich Drehhebel (37, 38) aufweist, die einerseits gelenkig mittelbar mit dem Abrollsegment (12) und andererseits gelenkig mit einem ortsfest gelagerten, schwenkbaren Betätigungsorgan, nämlich einem Traghebel (43) verbunden sind, derart, dass die Linearbewegung des Abrollsegments (12) aufgrund der Übertragung von Zugkräften oder Druckkräften auf das Abrollsegment (12) die Drehbewegung bewirkt.

3. Vorrichtung nach Anspruch 1 oder 2, **dadurch gekennzeichnet, dass** die Drehhebel (37, 38) an einander gegenüberliegenden Seiten in Bezug auf eine Drehachse, nämlich eine Welle (16) des Abrollsegments (12) an diesem mittelbar angelenkt sind, derart, dass Druck- und Zugkräfte der Drehhebel (37, 38) zusammenwirkend die Drehung ausführen.

4. Vorrichtung nach Anspruch 3 oder einem der weiteren Ansprüche, **dadurch gekennzeichnet, dass** die zwei Drehhebel (37, 38) bei der Übertragung der Drehkräfte auf das Abrollsegment (12) mindestens zeitweilig in einer kreuzenden Relativstellung gerichtet sind, wobei die Drehhebel (37, 38) mit Abstand voneinander an einem schwenkbaren, vorzugsweise einarmigen Traghebel (43) einerseits und an mit dem Abrollsegment (12) mit der Welle (16) drehfest verbundenen Übertragungshebeln (41, 42) andererseits angelenkt sind.

5. Vorrichtung nach Anspruch 1 oder einem der weiteren Ansprüche, **dadurch gekennzeichnet, dass** aufgrund Ausbildung des Lineargetriebes (17) einerseits und des Drehgetriebes (18) andererseits die hin- und hergehende Linearbewegung des Abrollsegments (12) und die währenddessen durchgeführte Drehbewegung desselben, insbesondere in einem Drehbereich von (etwa) 180°, in einer linearen, gleichförmigen Wechselbeziehung abläuft.

6. Vorrichtung nach Anspruch 1 oder einem der weiteren Ansprüche, **gekennzeichnet durch** folgende Merkmale:
a) zur Erzeugung einer im Wesentlichen geradlinigen, linearen hin- und hergehenden Bewegung des Abrollsegments (12) dient ein Kurbeltrieb mit einer vorzugsweise kontinuierlich angetriebenen Kurbelwelle (20) und einem hin- und herbewegbaren Pleuel (22),
b) der Kurbeltrieb bzw. der Pleuel ist mit einem Parallelogrammgestänge als Lineargetriebe (17) verbunden, welches mindestens zwei parallele Hebel, nämlich Antriebshebel (23) und Lenkhebel (24) aufweist, nämlich insbesondere mit dem Antriebshebel (23),
c) freie Enden der parallelen Hebel (23, 24) sind gelenkig und mit Abstand voneinander an einem Tragsteg, nämlich einem Tragstück (69) angelenkt, derart, dass der Tragsteg bzw. das Tragstück (69) in ausschließlich geradliniger, horizontaler Ebene hin- und herbewegbar ist,
d) das Abrollsegment (12) ist drehbar mit dem Tragsteg verbunden, vorzugsweise über die durchgehende Welle (16), auf der das Tragstück (69) drehbar gelagert ist.

7. Vorrichtung nach Anspruch 6 oder einem der weiteren Ansprüche, **dadurch gekennzeichnet, dass** Antriebshebel (23) und Lenkhebel (24) mit den vom Abrollsegment (12) entfernt liegenden Enden gelenkig an Koppelorganen gelagert sind zur Aufrechterhaltung der Parallelstellung während der Bewegung des Abrollsegments (12), insbesondere an um ortsfeste Drehlager (34, 35) schwenkbare winkelförmige Zwischenhebel (27, 28), die durch ein Verbindungsglied (33) unter Aufrechterhaltung gemeinsamer Relativstellung miteinander verbunden sind.

8. Vorrichtung nach Anspruch 1 oder einem der weiteren Ansprüche, **gekennzeichnet durch** folgende Merkmale:
a) das Abrollsegment (12) weist mindestens ein elastisches Saugorgan auf zum Erfassen eines Zuschnitts (10) an einer freien Seite, nämlich einen Weichsauger (48),
b) der Weichsauger (48) ist im Bereich des Abrollsegments (12) an einem in Radialrichtung verstellbaren Träger angebracht, nämlich an einem schwenkbaren Traghebel (51), zum Abheben des Weichsaugers (48) vom Zuschnitt (10) bei der Freigabe desselben,
c) mindestens ein weiteres in Förder- bzw. Umfangsrichtung des Abrollsegments (12) nachfolgendes Saugorgan mit einem mechanisch belastbaren Kopf (53), nämlich ein Hartsauger (54) dient zum Fixieren des Zuschnitts am Abrollsegment (12) während der Drehbewegung und insbesondere nach Freigabe durch den Weichsauger (48),
d) vorzugsweise ist der Zuschnitt (10) im Bereich des Magazins ausschließlich durch den Weichsauger (48) erfassbar, wobei der Hartsauger (54) während der nachfolgenden Drehbewegung des Abrollsegments (12) wirksam ist bis zur Übergabe des Zuschnitts.

9. Vorrichtung nach Anspruch 8 oder einem der weiteren Ansprüche, **dadurch gekennzeichnet, dass** der schwenkbare Traghebel (51) für den Weichsauger (48) durch ein ausschließlich durch Drehbewegung verstellbares Betätigungsorgan schwenkbar ist, insbesondere durch einen mittels Exzenter (73) gelagerten Druckhebel (72), der den Traghebel (51) zur Verstellung des Weichsaugers (48) nach Maßgabe der Drehbewegung des Abrollsegments (12) verstellt.

10. Vorrichtung nach Anspruch 8 oder einem der weiteren Ansprüche, **dadurch gekennzeichnet, dass** Weichsauger (48) und/oder Hartsauger (54), über gesonderte Luftkanäle bzw. -leitungen an eine gemeinsame Unterdruckquelle angeschlossen sind, insbesondere an einen im Bereich der als Hohlwelle ausgebildeten Welle (16) gebildeten Luftkanal (60) und dass durch ein ebenfalls im Bereich der Welle (16) bzw. Hohlwelle angeordnetes teilkreisförmiges Absperrorgan (61) Mündungen von den Saugern zugeordneten Luftbohrungen (63, 64) entsprechend der Stellung des Abrollsegments (12) an den Luftkanal (60) angeschlossen oder durch das Absperrorgan (61) verschlossen sind.

11. Vorrichtung nach Anspruch 1 oder einem der weiteren Ansprüche, **dadurch gekennzeichnet, dass** die als Hohlwelle ausgebildete Welle (16) unverdrehbar mit dem Abrollsegment (12) verbunden und feststehende Organe, nämlich das Tragstück (69), Antriebshebel (23) des Lineargetriebes (17) und an einem freien Ende ein Kopf zur Zuführung von Luft, nämlich eine Luftkupplung (58) relativ drehbar auf der Welle (16) gelagert sind, wobei Luft bzw. Unterdruck über die Luftkupplung (58) durch die Hohlwelle bis zum Abrollsegment (12), nämlich bis zum Luftkanal (60) und zum Absperrorgan (61) führt.

12. Vorrichtung nach Anspruch 8 oder einem der weiteren Ansprüche, **dadurch gekennzeichnet, dass** benachbart zum Weichsauger (48), insbesondere am Ende des Traghebels (51), ein im Wesentlichen radial gerichteter Anschlag (55), vorzugsweise mit Gleitnase (56), angeordnet ist, derart, dass in der Endphase der Übergabe eines Zuschnitts (10) an Förderrollen (13) der Zuschnitt (10) bei zurückgezogenem Weichsauger (48) an dem Anschlag (55) entlanggleitet.

13. Vorrichtung nach Anspruch 1 oder einem der weiteren Ansprüche, **gekennzeichnet durch** folgende Merkmale:
a) die Zuschnitte (10) liegen im Bereich des Zuschnittmagazins (11) auf einer plattenförmigen Unterlage, nämlich Stützplatten (67, 68),
b) die Stützplatten (67, 68) bilden eine Ausnehmung für den Durchtritt eines Umfangsbereichs des Abrollsegments (12),
c) die Stützplatten (67, 68) sind mit dem Abrollsegment (12) in geradliniger Richtung in horizontaler Ebene hin- und herbewegbar unter Aufrechterhaltung der Ausnehmung bzw. eines Zwischenraums für den Durchtritt des Abrollsegments (12).

14. Vorrichtung nach Anspruch 1 oder einem der weiteren Ansprüche, **gekennzeichnet durch** folgende Merkmale:
a) das Abrollsegment (12), die Getriebe (17, 18) und die Stützplatten (67, 68) sind an einem gemeinsamen, durch das Lineargetriebe (17) hin- und herbewegbaren Tragorgan gelagert, nämlich an stegartigen, im Wesentlichen aufrechten Tragstücken (69),
b) vorzugsweise ist das Abrollsegment (12) in einem an die Übernahmeposition für einen Zuschnitt (10) anschließenden Umfangsbereich durch eine feststehende, teilkreisförmige Außenführung (49) mit geringem Abstand umschlossen, wobei die Außenführung (49) mit dem Tragstück (69) verbunden und mit diesem hin- und herbewegbar ist.

15. Vorrichtung nach Anspruch 1 oder einem der weiteren Ansprüche, **dadurch gekennzeichnet, dass** im Bereich des Zuschnittmagazins (11), benachbart zu einem von dem Abrollsegment (12) erfassbaren Bereich der Zuschnitte (10) Luftdüsen (70, 71) angeordnet sind zur Bereitstellung des zu erfassenden Zuschnitts (10), insbesondere zwei seitliche Luftdüsen (71) mit im Wesentlichen horizontaler Richtung des Luftstroms zum Lösen des Zuschnitts (10) und mindestens einer weiteren Luftdüse (70) im mittleren Bereich zum vollständigen Lösen des Zuschnitts (10).

## Claims

1. Device for the removal of flat blanks (10), in particular pack blanks made of thin cardboard, from a store of superimposed blanks, namely a blank magazine (11), preferably in conjunction with the production of cigarette packs, wherein an in each case bottom blank (10) is graspable by a rotatable removal member, namely a rolling segment (12) by means of suction air through suckers (48, 54) and is able to be deposited in a transfer station, in particular being driven by conveying members (13) of a subsequent blank path (14), wherein the rolling segment (12) is movable along a rectilinear movement path by a first transmission, namely a linear transmission (17) for the removal operation and is simultaneously rotatable at least along a part of a circle by a second transmission, namely a rotary transmission (10), **characterized in that** the rotary transmission (18) consists exclusively of pivotable levers (37, 38, 43), which necessarily bring about the rotary movement of the rolling segment (12) on account of interlinking as a result of the linear movement of a rotation axis or of a shaft (16) of the rolling segment (12).

2. Device according to Claim 1, **characterized in that** the rotary transmission (18) has, for the exclusive rotary drive of the rolling segment (12), at least two push and pull levers, namely rotary levers (37, 38), which are connected at one end in an articulated manner indirectly to the rolling segment (12) and at the other end in an articulated manner to a stationary mounted, pivotable actuating member, namely to a support lever (43), such that the linear movement of the rolling segment (12) brings about the rotary movement on account of the transmission of tensile forces or compressive forces to the rolling segment (12).

3. Device according to Claim 1 or 2, **characterized in that** the rotary levers (37, 38) are indirectly linked to the rolling segment (12) on mutually opposite sides with respect to a rotation axis, namely a shaft (16) of said rolling segment (12), such that compressive and tensile forces of the rotary levers (37, 38) carry out the rotation in interaction.

4. Device according to Claim 3 or one of the further claims, **characterized in that**, during the transmission of the rotary forces to the rolling segment (12), the two rotary levers (37, 38) are oriented at least temporarily in a crossing relative position, wherein the rotary levers (37, 38) are linked at one end, at a distance from one another, to a pivotable, preferably one-armed support lever (43) and at the other end to transmission levers (41, 42) connected to the rolling segment (12) with the shaft (16) for rotation therewith.

5. Device according to Claim 1 or one of the further claims, **characterized in that**, on account of the configuration of the linear transmission (17), on the one hand, and of the rotary transmission (18), on the other hand, the reciprocating linear movement of the rolling segment (12) and the rotary movement, carried out at the same time, of the rolling segment (12), in particular in a rotational range of (about) 180°, takes place in a linear, regular interrelationship.

6. Device according to Claim 1 or one of the further claims, **characterized by** the following features:
a) in order to produce a substantially straight, linear reciprocating movement of the rolling segment (12), use is made of a crank mechanism having a preferably continuously driven crankshaft (20) and a connecting rod (22) which is movable in a reciprocating manner,
b) the crank mechanism, or the connecting rod, is connected to a parallelogram linkage as linear transmission (17), which has at least two parallel levers, namely drive lever (23) and steering lever (24), namely in particular to the drive lever (23),
c) free ends of the parallel levers (23, 24) are linked in an articulated manner and at a distance from one another to a support bar, namely to a support piece (69), such that the support bar, or support piece (69), is movable in a reciprocating manner in an exclusively straight, horizontal plane,
d) the rolling segment (12) is connected to the support bar in a rotatable manner, preferably via the continuous shaft (16), on which the support piece (69) is mounted in a rotatable manner.

7. Device according to Claim 6 or one of the further claims, **characterized in that** drive lever (23) and steering lever (24) are mounted in an articulated manner, with the ends located away from the rolling segment (12), on coupling members in order to maintain the parallel position during the movement of the rolling segment (12), in particular on angled intermediate levers (27, 28) that are pivotable about stationary rotary bearings (34, 35), said intermediate levers (27, 28) being connected together by a connecting link (33), maintaining a common relative position.

8. Device according to Claim 1 or one of the further claims, **characterized by** the following features:
a) the rolling segment (12) has at least one elastic suction member for grasping a blank (10) on a free side, namely a soft sucker (48),
b) the soft sucker (48) is fitted, in the region of the rolling segment (12), to a carrier that is adjustable in the radial direction, namely to a pivotable support lever (51), in order to lift the soft sucker (48) from the blank (10) when the latter is released,
c) at least one further suction member, following in the conveying or circumferential direction of the rolling segment (12), having a mechanically loadable head (53), namely a hard sucker (54), is used to fix the blank to the rolling segment (12) during the rotary movement and in particular after being released by the soft sucker (48).
d) the blank (10) is preferably graspable in the region of the magazine exclusively by the soft sucker (48), wherein the hard sucker (54) is active during the subsequent rotary movement of the rolling segment (12) until the blank is transferred.

9. Device according to Claim 8 or one of the further claims, **characterized in that** the pivotable support lever (51) for the soft sucker (48) is pivotable by an actuating member that is adjustable exclusively by a rotary movement, in particular by a pressure lever (72) that is mounted by means of an eccentric (73) and adjusts the support lever (51) in order to adjust the soft sucker (48) in accordance with the rotary movement of the rolling segment (12).

10. Device according to Claim 8 or one of the further claims, **characterized in that** soft sucker (48) and/or hard sucker (54) are attached to a common negative-pressure source via separate air ducts or air lines, in particular to an air duct (60) formed in the region of the shaft (16) configured as a hollow shaft, and **in that**, by way of a part-circular shut-off member (61) that is likewise arranged in the region of the shaft (16), or hollow shaft, mouths of air bores (63, 64) assigned to the suckers are attached to the air duct (60) or are closed by the shut-off member (61) depending on the position of the rolling segment (12).

11. Device according to Claim 1 or one of the further claims, **characterized in that** the shaft (60) in the form of a hollow shaft is connected in a non-rotatable manner to the rolling segment (12), and stationary members, namely the support piece (69), drive lever (23) of the linear transmission (17) and at a free end a head for supplying air, namely an air coupling (58), are mounted in a relatively rotatable manner on the shaft (16), wherein air or negative pressure passes via the air coupling (58) through the hollow shaft as far as the rolling segment (12), namely as far as the air duct (60) and the shut-off member (61).

12. Device according to Claim 8 or one of the further claims, **characterized in that** a substantially radially directed stop (55), preferably having a sliding lug (56), is arranged adjacent to the soft sucker (48), in particular at the end of the support lever (51), such that in the end phase of the transfer of a blank (10) to conveying rollers (13), the blank (10) slides, with the soft sucker (48) retracted, along the stop (55).

13. Device according to Claim 1 or one of the further claims, **characterized by** the following features:
a) the blanks (10) are located on a plate-like base, namely supporting plates (67, 68), in the region of the blank magazine (11),
b) the supporting plates (67, 68) form a cutout for a circumferential region of the rolling segment (12) to pass through,
c) the supporting plates (67, 68) are movable in a reciprocating manner together with the rolling segment (12) in a straight direction in a horizontal plane, maintaining the cutout or an intermediate space for the rolling segment (12) to pass through.

14. Device according to Claim 1 or one of the further claims, **characterized by** the following features:
a) the rolling segment (12), the transmissions (17, 18) and the supporting plates (67, 68) are mounted on a common support member that is movable in a reciprocating manner by the linear transmission (17), namely on the bar-like, substantially upright support pieces (69).
b) in a circumferential region adjoining the receiving position for a blank (10), the rolling segment (12) is preferably enclosed at a short distance by a stationary, part-circular outer guide (49), wherein the outer guide (49) is connected to the support piece (69) and is movable in a reciprocating manner therewith.

15. Device according to Claim 1 or one of the further claims, **characterized in that** air nozzles (70, 71) are arranged in the region of the blank magazine (11), adjacent to a region of the blanks (10) that is graspable by the rolling segment (12), in order to provide the blank (10) to be grasped, in particular two lateral air nozzles (71) with a substantially horizontal direction of the air flow in order to detach the blank (10) and at least one further air nozzle (70) in the central region in order to completely detach the blanks (10).

## Revendications

1. Dispositif de prélèvement de découpes plates (10), en particulier de découpes de paquet en carton mince, à partir d'une réserve de découpes superposées, à savoir d'un magasin de découpes (11), de préférence en rapport avec la fabrication de paquets de cigarettes, une découpe (10) respectivement inférieure pouvant être saisie par un organe de prélèvement rotatif, à savoir un segment de roulement (12) grâce à de l'air d'aspiration par le biais de ventouses (48, 54) et pouvant être déposée dans un poste de transfert, en particulier par entraînement au moyen d'organes de transport (13) d'une voie de découpes (14) adjacente, le segment de roulement (12) étant, pour l'opération de prélèvement, déplaçable au moyen d'une première transmission, à savoir d'une transmission linéaire (17), le long d'une trajectoire rectiligne et simultanément pouvant être entraîné en rotation par une deuxième transmission, à savoir une transmission rotative (18), au moins le long d'une partie de cercle, **caractérisé en ce que** la transmission rotative (18) est constituée exclusivement de leviers pivotants (37, 38, 43) qui provoquent de manière forcée le mouvement rotatif du segment de roulement (12) en raison de l'association réciproque du fait de déplacement linéaire d'un axe de rotation ou d'un arbre (16) du segment de roulement (12).

2. Dispositif selon la revendication 1, **caractérisé en ce que** la transmission rotative (18) comprend, pour l'entraînement rotatif exclusif du segment de roulement (12), au moins deux leviers de poussée et de traction, à savoir des leviers rotatifs (37, 38) qui sont reliés d'une part de manière articulée indirectement au segment de roulement (12) et d'autre part de manière articulée à un organe d'actionnement pivotant monté de manière fixe, à savoir un levier de support (43), de telle sorte que le mouvement linéaire du segment de roulement (12) provoque le mouvement rotatif en raison de la transmission de forces de traction ou de forces de compression au segment de roulement (12).

3. Dispositif selon la revendication 1 ou 2, **caractérisé en ce que** les leviers rotatifs (37, 38) sont articulés indirectement sur le segment de roulement sur des côtés opposés par rapport à un axe de rotation, à savoir un arbre (16) du segment de roulement (12), de telle sorte que des forces de compression et de traction des leviers rotatifs (37, 38) effectuent la rotation de manière coopérative.

4. Dispositif selon la revendication 3 ou l'une des autres revendications, **caractérisé en ce que** les deux leviers rotatifs (37, 38) sont, lors de la transmission des forces de rotation au segment de roulement (12), orientés au moins temporairement dans une position relative croisée, les leviers rotatifs (37, 38) étant articulés à distance l'un de l'autre d'une part sur un levier de support (43) pivotant de préférence à un bras et d'autre part sur des leviers de transmission (41, 42) reliés de manière solidaire en rotation au segment de roulement (12) par le biais de l'arbre (16).

5. Dispositif selon la revendication 1 ou l'une des autres revendications, **caractérisé en ce qu'**en raison de la réalisation de la transmission linéaire (17) d'une part et de la transmission rotative (18) d'autre part, le mouvement linéaire de va-et-vient du segment de roulement (12) et le mouvement rotatif de celui-ci effectué pendant ce temps se déroulent en particulier dans une plage de rotation de 180° (approximativement), suivant une relation réciproque linéaire uniforme.

6. Dispositif selon la revendication 1 ou l'une des autres revendications, **caractérisé par** les caractéristiques suivantes :
a) un mécanisme à manivelle comprenant un arbre à manivelle (20) entraîné de préférence en continu et une bielle (22) pouvant être animée d'un mouvement de va-et-vient sert à produire un mouvement de va-et-vient linéaire sensiblement rectiligne du segment de roulement (12),
b) le mécanisme à manivelle ou la bielle est relié(e) à une tringlerie en parallélogramme en tant que transmission linéaire (17), laquelle comprend au moins deux leviers parallèles, à savoir un levier d'entraînement (23) et un levier de direction (24), à savoir en particulier au levier d'entraînement (23),
c) des extrémités libres des leviers parallèles (23, 24) sont articulées sur une entretoise de support, à savoir une pièce de support (69), de manière articulée et à distance l'une de l'autre de telle sorte que l'entretoise de support ou la pièce de support (69) peut être animée d'un mouvement de va-et-vient dans un plan horizontal exclusivement rectiligne,
d) le segment de roulement (12) est relié de manière rotative à l'entretoise de support, de préférence monté rotatif sur la pièce de support (69) par le biais de l'arbre traversant (16).

7. Dispositif selon la revendication 6 ou l'une des autres revendications, **caractérisé en ce que** le levier d'entraînement (23) et le levier de direction (24) sont montés de manière articulée sur des organes d'accouplement par les extrémités éloignées du segment de roulement (12) pour maintenir la position parallèle pendant le mouvement du segment de roulement (12), en particulier sur des leviers intermédiaires (27, 28) coudés pouvant pivoter autour de paliers rotatifs fixes (34, 35), lesquels leviers intermédiaires sont reliés l'un à l'autre par un organe de liaison (33) en maintenant une position relative commune.

8. Dispositif selon la revendication 1 ou l'une des autres revendications, **caractérisé par** les caractéristiques suivantes :
a) le segment de roulement (12) comprend au moins un organe d'aspiration élastique pour saisir une découpe (10) sur un côté libre, à savoir une ventouse souple (48),
b) la ventouse souple (48) est installée dans la région du segment de roulement (12) sur un support déplaçable dans la direction radiale, à savoir sur un levier de support pivotant (51), pour le soulèvement de la ventouse souple (48) de la découpe (10) lors de la libération de celle-ci,
c) au moins un autre organe d'aspiration suivant dans la direction de transport ou périphérique du segment de roulement (12) et doté d'une tête (53) pouvant être chargée mécaniquement, à savoir une ventouse dure (54), sert à la fixation de la découpe sur le segment de roulement (12) pendant le mouvement rotatif et en particulier après la libération par la ventouse souple (48),
d) de préférence, la découpe (10) peut être saisie exclusivement par la ventouse souple (48) dans la région du magasin, la ventouse dure (54) étant active pendant le mouvement de rotation suivant du segment de roulement (12) jusqu'au transfert de la découpe.

9. Dispositif selon la revendication 8 ou l'une des autres revendications, **caractérisé en ce que** le levier de support pivotant (51) pour la ventouse souple (48) peut être pivoté par un organe d'actionnement déplaçable exclusivement par un mouvement rotatif, en particulier par un levier de compression (72) monté au moyen d'un excentrique (73), lequel levier de compression déplace le levier de support (51) pour le déplacement de la ventouse souple (48) en fonction du mouvement rotatif du segment de roulement (12).

10. Dispositif selon la revendication 8 ou l'une des autres revendications, **caractérisé en ce que** la ventouse souple (48) et/ou la ventouse dure (54) sont raccordées à une source de vide commune par le biais de canaux ou conduites d'air séparés, en particulier à un canal d'air (60) formé dans la région de l'arbre (16) réalisé en tant qu'arbre creux, et **en ce qu'**au moyen d'un organe d'arrêt (61) en forme de partie de cercle disposé également dans la région de l'arbre (16) ou de l'arbre creux, des embouchures de trous d'air (63, 64) associés aux ventouses sont, en fonction de la position du segment de roulement (12), raccordées au canal d'air (60) ou fermées par l'organe d'arrêt (61).

11. Dispositif selon la revendication 1 ou l'une des autres revendications, **caractérisé en ce que** l'arbre (16) réalisé en tant qu'arbre creux est relié au segment de roulement (12) de manière non rotative et des organes fixes, à savoir la pièce de support (69), le levier d'entraînement (23) de la transmission linéaire (17) et, à une extrémité libre, une tête pour l'amenée d'air, à savoir un raccord d'air (58), sont montés de manière relativement rotative sur l'arbre (16), de l'air ou du vide menant par le biais du raccord d'air (58) à travers l'arbre creux jusqu'au segment de roulement (12), à savoir jusqu'au qu'au canal d'air (60) et jusqu'à l'organe d'arrêt (61).

12. Dispositif selon la revendication 8 ou l'une des autres revendications, **caractérisé en ce qu'**une butée (55) orientée sensiblement radialement, de préférence dotée d'un ergot de glissement (56) est disposée près de la ventouse souple (48), en particulier à l'extrémité du levier de support (51), de telle sorte que dans la phase finale du transfert d'une découpe (10) sur des rouleaux de transport (13), la découpe (10) glisse le long de la butée (55) sur cette dernière lorsque la ventouse souple (48) est retirée.

13. Dispositif selon la revendication 1 ou l'une des autres revendications, **caractérisé par** les caractéristiques suivantes :
a) les découpes (10) se situent dans la région du magasin de découpe (11) sur un support en forme de plaque, à savoir sur des plaques de support (67, 68),
b) les plaques de support (67, 68) forment un évidement pour le passage d'une région périphérique du segment de roulement (12),
c) les plaques de support (67, 68) peuvent être animées d'un mouvement de va-et-vient avec le segment de roulement (12) dans une direction rectiligne dans un plan horizontal en maintenant l'évidement ou un espace intermédiaire pour le passage du segment de roulement (12).

14. Dispositif selon la revendication 1 ou l'une des autres revendications, **caractérisé par** les caractéristiques suivantes :
a) le segment de roulement (12), la transmission (17, 18) et les plaques de support (67, 68) sont montés sur un organe de support commun pouvant être animé d'un mouvement de va-et-vient par le biais de la transmission linéaire (17), à savoir sur des pièces de support (69) sensiblement verticales de type entretoises,
b) de préférence, le segment de roulement (12) est entouré par un guide extérieur (49) en forme de partie de cercle fixe à une faible distance de celui-ci dans une région périphérique adjacente à la position de transfert pour une découpe (10), le guide extérieur (49) étant relié à la pièce de support (69) et pouvant être animé d'un mouvement de va-et-vient avec celle-ci.

15. Dispositif selon la revendication 1 ou l'une des autres revendications, **caractérisé en ce que** des buses d'air (70, 71) sont disposées dans la région du magasin de découpes (11), près d'une région des découpes (10) pouvant être saisie par le segment de roulement (12), pour fournir la découpe (10) à saisir, en particulier deux buses d'air latérales (71) à flux d'air sensiblement horizontal pour détacher la découpe (10) et au moins une autre buse d'air (70) dans la région centrale pour détacher complètement la découpe (10).
